# EUROPÄISCHE PATENTSCHRIFT

(11) **EP 3 418 485 B1**
(45) Veröffentlichungstag und Bekanntmachung des Hinweises auf die Patenterteilung: **04.08.2021**
(21) Anmeldenummer: 18177599.0
(22) Anmeldetag: 13.06.2018
(51) Int. Cl.: E06B 3/54

(54) **PFOSTEN-RIEGEL-KONSTRUKTION MIT EINER VERGLASUNG, SOWIE VERKLOTZUNGSELEMENT ZUM EINSPANNEN DER VERGLASUNG**
POST-AND-BEAM STRUCTURE WITH A GLAZING AND USE OF FIXING ELEMENT FOR STRETCHING IN GLAZING
CONSTRUCTION À POTEAU-TRAVERSE POURVU D'UN VITRAGE AINSI QU'ÉLÉMENT DE CALAGE DESTINÉ À LA FIXATION DU VITRAGE

(30) Priorität: 23.06.2017 DE 102017113981
(43) Veröffentlichungstag der Anmeldung: 26.12.2018
(73) Patentinhaber: Huf Haus GmbH & Co. KG, 56244 Hartenfels (DE)
(72) Erfinder: Huf, Benedikt, 56244 Hartenfels (DE)
(74) Vertreter: Lohmanns, Bernard

(56) Entgegenhaltungen:
- EP-A1- 0 403 439
- DE-U- 7 525 175

## Beschreibung

Die Erfindung betrifft eine Verbundkonstruktion aus einer Pfosten-Riegel-Konstruktion und einer Verglasung gemäß dem Oberbegriff des Anspruchs 1, bei welcher die Verglasung in einen Bereich zwischen zwei Pfosten und wenigstens einem Riegel eingebracht ist. An der Pfosten-Riegel-Konstruktion ist ein Koppelbauteil angebracht, wobei zwischen diesem Koppelbauteil und der Verglasung wenigstens ein Verklotzungselement eingebracht ist.

Für den Einbau von Verglasungen in Gebäuden ist es beispielsweise aus der EP0 403 439 A1 bekannt, eine Glasscheibe durch eine Verstelleinrichtung in einem Fensterrahmen zu montieren, wobei die Verstelleinrichtung einen federnden Druckkopf aufweist, der in einer Öffnung im Fensterrahmen einrastet. Eine Schraube mit einer Platte kann zur Verspannung der Einstelleinrichtung verwendet werden. Aus der DE 75 25 175 U ist hingegen ein Klemmelement zum Justieren einer Glasscheibe innerhalb eines Fensterrahmens bekannt, wobei das Klemmelement zwei Teile umfasst, die als Keile mit Sägezahn ausgebildet sind, so dass sie miteinander verzahnt werden können.

Bei Häusern in Holzständerbauweise werden senkrechte Pfosten und zwischen diesen Pfosten quer verlaufende Riegel verwendet, um so als Skelett des Hauses eine sogenannte Pfosten-Riegel-Konstruktion auszubilden. Zur Aussteifung des Skeletts können beispielsweise Holzwerkstoffplatten, Streben oder Verspannungen eingesetzt werden. Wird eine Pfosten-Riegel-Konstruktion als Fassade ausgebildet, werden zudem Verglasungen in die Konstruktion eingebracht. Dies kann auf verschiedene Arten erfolgen. Beispielsweise wird oftmals ein Glasträger verwendet, der an einem Riegel angebracht wird und die Verglasung trägt.

Die EP 2 320 000 A1 schlägt beispielsweise vor, ein erstes Basisprofil an einem Pfosten anzubringen, wobei sich dieses erste Basisprofil senkrecht in Richtung des Pfostens erstreckt. Ein zweites Basisprofil wird waagerecht an einem Riegel angebracht, der über eine Verbindungsstelle mit dem Pfosten verbunden ist. Ein Glasträger ist mit zwei Schenkeln T-förmig ausgebildet und weist ein Profil auf, welches komplementär zu dem ersten und zweiten Basisprofil ist, wodurch eine Verbindung zwischen den Basisprofilen und dem Glasträger herstellbar ist. Der Glasträger wird im Bereich der Verbindungsstelle so an den Basisprofilen der Pfosten-Riegel-Konstruktion angeschraubt, dass sich sein erster Schenkel entlang des Pfostens erstreckt, während sich sein zweiter Schenkel entlang des Riegels erstreckt. Der Glasträger weist eine Auflagefläche zum Verklotzen einer Glasscheibe auf.

Verklotzungsmittel werden nicht nur zum Fixieren einer Glasscheibe in einem Glasträger verwendet, sondern auch zum Verspannen einer Glasscheibe innerhalb einer Pfosten-Riegel-Konstruktion. Beispielsweise offenbart die WO 2012/146575 A1 eine Verbundkonstruktion aus einer Glasscheibe und einer Rahmenkonstruktion, bei der die Glasscheibe umfangsseitig über ein Klebemittel mit einem Koppelement verbunden ist, welches wiederum mit der Rahmenkonstruktion verbunden ist. Zwischen der Stirnseite der Glasscheibe und dem Koppelelement ist nicht haftend ein Verklotzungsmittel angebracht. Zwischen Verklotzungsmittel und Koppelelement ist eine als Klebeband, Kunststofffolie, Metallfolie, Papier oder Textilgewebe ausgeführte Trennschicht vorgesehen. Dadurch soll die Übertragung von Zugkräften und Schubbeanspruchungen verhindert werden. Als Verklotzungsmittel wird insbesondere ein semielastisches Klebemittel vorgeschlagen, beispielsweise Acrylat oder Epoxidharz.

Verklotzungsmittel sind daher im Bereich der Verbindung von Verglasungen mit Pfosten-Rahmen-Konstruktionen hinlänglich bekannt. Auch bei Häusern in Holzständerbauweise besteht jedoch ein steigender Bedarf nach möglichst großflächigen Verglasungen. Soll beispielsweise eine Fassade aus einem Holz-Glas-Fachwerk erstellt werden, bei dem möglichst viele Zwischenbereiche zwischen Pfosten und Riegeln vollständig verglast sind, ist es erforderlich, die Verglasung auch zum Lastabtrag auszulegen. Dabei müssen Windkräfte orthogonal auf die Verglasung, aber insbesondere auch Kräfte in der Ebene der Verglasung berücksichtigt werden. Es hat sich gezeigt, dass diese Aufgabe mit bekannten Verbundkonstruktionen und herkömmlichen Verklotzungsmitteln nicht zufriedenstellend gelöst werden kann.

Aufgabe der Erfindung ist es daher, eine Pfosten-Riegel-Verbundkonstruktion mit einer Verglasung bereitzustellen, die für einen verbesserten Lastabtrag ausgelegt ist. Aufgabe der Erfindung ist es ferner, ein Verklotzungsmittel zur Verwendung in einer solchen Pfosten-Riegel-Verbundkonstruktion bereitzustellen.

Erfindungsgemäß wird diese Aufgabe durch eine Verbundkonstruktion aus einer Pfosten-Riegel-Konstruktion und einer Verglasung gemäß dem unabhängigen Anspruch 1 gelöst. Vorteilhafte Weiterbildungen der Verbundkonstruktion ergeben sich aus den Unteransprüchen 2-12.

Es ist darauf hinzuweisen, dass die in den Ansprüchen einzeln aufgeführten Merkmale in beliebiger, technisch sinnvoller Weise miteinander kombiniert werden können und weitere Ausgestaltungen der Erfindung aufzeigen. Die Beschreibung charakterisiert und spezifiziert die Erfindung insbesondere im Zusammenhang mit den Figuren zusätzlich.

Die erfindungsgemäße Verbundkonstruktion weist eine Verglasung und eine Pfosten-Riegel-Konstruktion auf, bei welcher die Verglasung in einen Bereich zwischen zwei Pfosten und wenigstens einem Riegel eingebracht ist. Der Pfosten und der Riegel bestehen vorzugsweise aus Holz, insbesondere aus Brettschichtholz. An dieser Pfosten-Riegel-Konstruktion ist ein Koppelbauteil angebracht, wobei zwischen diesem Koppelbauteil und der Verglasung wenigstens ein Verklotzungselement angebracht ist. Erfindungsgemäß weist dieses Verklotzungselement einen Grundkörper und ein Verstellelement auf. Die Lage des Verstellelementes ist gegenüber dem Grundkörper verstellbar und in mehreren Positionen gegenüber dem Grundkörper fixierbar, wobei das Verklotzungselement durch eine Bewegung des Verstellelementes von dem Grundkörper weg zwischen dem Koppelbauteil und der Verglasung eingespannt ist.

Bei dem Verklotzungselement handelt es sich somit nicht um einen einfachen Klotz oder Keil, der zwischen der Verglasung und dem Koppelelement angebracht ist, sondern um ein wenigstens zweiteiliges Element. Ein Verstellelement am Verklotzungselement ist so gegenüber einem Grundkörper verstellbar, dass seine Lage verändert werden kann. Dabei kann die Lage in verschiedenen Positionen fixiert werden. Auf diese Weise kann das Verklotzungselement zunächst mit Spiel zwischen die Verglasung und das Koppelelement eingebracht werden. Anschließend wird das Verstellelement soweit von dem Grundkörper wegbewegt, dass das Spiel aufgehoben und das Verklotzungselement fest zwischen der Verglasung und dem Koppelbauteil verspannt ist. So erzeugt das Verstellelement eine Verspannkraft, mit der die Verglasung und das Koppelelement voneinander weggedrückt werden.

Auf diese Weise ist die Verglasung so in der Pfosten-Riegel-Konstruktion eingespannt, dass in Scheibenebene ein verbesserter Lastabtrag über die Verglasung stattfindet. Vorzugsweise ist ein Verklotzungsmittel hierzu in einem Eckbereich zwischen Pfosten und Riegel positioniert. Ferner werden in einer Ausführungsform der Erfindung wenigstens zwei Verklotzungsmittel mit Verstellelementen verwendet, die an diagonal gegenüberliegenden Ecken der Verglasung angebracht werden. Es können weitere Verklotzungsmittel vorgesehen werden, bei denen es jedoch ausreicht, diese als übliche Verklotzungen ohne Verstellmittel, d.h als festen Verklotzblock, auszuführen. In einer Ausführungsform der Erfindung wird eine Verglasung somit mit mehreren verschiedenen Verklotzungsmitteln in einer Pfosten-Riegel-Konstruktion fixiert. Insbesondere kann vorgesehen sein, dass eine Ecke einer Verglasung mit zwei festen Verklotzblöcken fixiert ist, während eine diagonal gegenüberliegende Ecke mit zwei verstellbaren Verklotzungselementen gemäß der Erfindung fixiert ist. In den beiden anderen Ecken werden jeweils ein festes und ein verstellbares Verklotzungsmittel angebracht. Vorzugsweise erfolgt dies so, dass zwei aneinander angrenzende Seiten der Verglasung ausschließlich mit festen Verklotzblöcken fixiert sind, während die beiden anderen aneinander angrenzenden Seiten der Verglasung ausschließlich mit verstellbaren Verklotzungselementen gemäß der Erfindung fixiert sind.

Das Verklotzungselement kann dabei in verschiedenen Ausrichtungen verspannt sein. Insbesondere ist vorgesehen, dass das Verstellelement das Koppelelement kontaktiert, während der Grundkörper des Verklotzungselementes die Verglasung kontaktiert. Auch eine umgekehrte Ausrichtung wäre jedoch möglich. Ferner ist die Verglasung vorzugsweise eine Dreifachisolierverglasung mit drei voneinander beabstandeten Glasscheiben, bei der sich das Verklotzungselement an der mittleren Glasscheibe abstützt. Das Verklotzungselement kann hierzu einen speziell ausgeformten Kontaktbereich aufweisen. Beispielsweise kann es einen Steg aufweisen, der in der Ebene der Verglasung verläuft und im Bereich der mittleren Glasscheibe an der Verglasung anliegt. So ist das Verklotzungselement zwischen dem Koppelbauteil und der mittleren Glasscheibe der Dreifachisolierverglasung eingespannt. Der Lastabtrag erfolgt somit ausschließlich über die mittlere Glasscheibe, während die beiden äußeren Glasscheiben und die Scheibenzwischenräume lediglich dem Schutz der mittleren Glasscheibe vor äußeren Einwirkungen dienen.

Als Koppelbauteil können verschiedene Bauteile der Pfosten-Riegel-Konstruktion verwendet werden. Insbesondere handelt es sich bei dem Koppelbauteil um ein Flachprofil, welches an der Pfosten-Riegel-Konstruktion angebracht ist. Hierbei kann es sich um ein Metallprofil oder dergleichen handeln. Ein Koppelbauteil kann jedoch auch durch Furnierschichtholz mit oder ohne Stahleinlage gebildet werden. In einer bevorzugten Ausführungsform der Erfindung ist das Koppelbauteil ein Flachwinkel, der im Bereich der Verbindung zwischen einem Pfosten und einem Riegel der Pfosten-Riegel-Konstruktion an dem Pfosten und dem Riegel angebracht ist. Das Koppelbauteil und damit das Flachprofil befinden sich somit in einer Ecke der Verglasung, in deren Bereich ein Pfosten auf einem Riegel trifft. Das Profil ist dabei in einer Ebene an der Pfosten-Riegel-Konstruktion angebracht, die in der Ebene der Verglasung liegt. Das Verklotzungselement liegt dann an einer schmalen Seitenfläche des Flachprofils an.

Das Verklotzungselement kann neben einem Grundkörper und wenigstens einem Verstellelement weitere Komponenten umfassen. Beispielsweise kann es einen Stützkörper aufweisen, an dem das Verstellelement angebracht ist. Das Verstellelement stützt sich bei der Verspannung an diesem Stützelement ab. Vorzugsweise ist dabei vorgesehen, dass der Stützkörper und der Grundkörper aus unterschiedlichen Materialien gefertigt sind. Insbesondere besteht der Stützkörper aus einem metallischen Werkstoff, während der Grundkörper aus einem Kunststoff besteht. Als Kunststoff für den Grundkörper können insbesondere Werkstoffe wie Polyoxymethylen (POM) verwendet werden. POM zeichnet sich durch hohe Festigkeit, Härte und Steifigkeit in einem weiten Temperaturbereich aus. Es hat einen niedrigen Reibungskoeffizienten und zeichnet sich durch eine geringe Wasseraufnahme auf. Es eignet sich somit gut zur Einbringung innerhalb einer Pfosten-Riegel-Konstruktion eines Gebäudes, die über eine lange Dauer Belastungen und Witterungsbedingungen standhalten muss.

Der Stützkörper ist beispielsweise durch eine Platte gebildet, die an einer Fläche des Grundkörpers anliegt. Der Stützkörper kann dabei auf verschiedene Arten an dem Grundkörper angebracht sein. Beispielsweise kann er fest an diesem verschraubt oder verklebt sein. Aber auch eine Anbringung durch Formschluss ist möglich, bei welcher der Stützkörper durch Nuten oder Laschen des Grundkörpers an diesem gehalten ist. Hierbei reicht es aus, wenn der Stützkörper verliersicher angebracht ist. Bei der Verspannung des Verklotzungselementes wird der Stützkörper dann von dem wenigstens einen Verstellelement fest gegen den Grundkörper gepresst.

Als Verstellelement hat sich beispielsweise eine Schraube als vorteilhaft erwiesen. Wird als Verstellelement eine Schraube verwendet, kann diese in ein Gewinde im Kunststoff des Grundkörpers eingeschraubt sein. Durch Herausdrehen der Schraube aus dem Grundkörper wird die Lage der Schraube gegenüber dem Grundkörper verstellt und kann durch das Gewinde in verschiedenen Positionen fixiert werden. Die Schraube besteht vorzugsweise aus einem metallischen Werkstoff. Zur Erhöhung der Festigkeit und Stabilität ist jedoch in einer bevorzugten Ausführungsform der Erfindung vorgesehen, dass eine Schraube in ein Gewinde in einem speziell konfigurierten Stützkörper eingeschraubt ist. Besteht der Stützkörper aus einem harten metallischen Werkstoff, ist eine Metallschraube in einem Gewinde im Stützkörper sicher fixiert, um so eine konstante Verspannung des Verklotzungselementes zu gewährleisten. Dabei können die erforderliche Klemmkraft der Schraube im Gewinde und Vorspannkraftverluste durch Setzprozesse innerhalb der Schraube-Gewinde-Verbindung berücksichtigt werden.

Ein Verstellelement ist somit vorzugsweise an dem Stützkörper angebracht, und die Lage des Verstellelementes ist dann gegenüber dem Stützkörper verstellbar und in mehreren Positionen fixierbar. Vorzugsweise weist das Verklotzungselement mehrere, insbesondere zwei Verstellelemente auf. Es sind somit in einer Ausführungsform der Erfindung zwei Schrauben in einen Stützkörper am Grundkörper eingeschraubt. Vorzugsweise ist das Verklotzungselement so angeordnet, dass der Schraubenkopf bzw. die Schraubenköpfe an dem Koppelbauteil anliegen.

Der Grundkörper des Verklotzungselementes hat in einer Ausführungsform der Erfindung eine Quaderform. Das wenigstens eine Verstellelement kann dann vollständig von dem quaderförmigen Grundkörper abstehen. Der Grundkörper kann jedoch auch eine Vertiefung aufweisen, in welcher das wenigstens eine Verstellelement wenigstens teilweise aufgenommen ist. Um die Lage eines Verstellelementes gegenüber dem Grundkörper zu verändern, sollte es manuell zugänglich sein. Hierzu weist das Verstellelement Mittel zur Veränderung der Lage des Verstellelementes bezüglich des Grundkörpers aus. Wird als Verstellelement eine Schraube verwendet, werden diese Mittel durch den Schraubenkopf ausgebildet, über den die Schraube mit einem Schraubenschlüssel gedreht werden kann. Für den Zugang zum Verstellelement kann der Grundkörper eine seitliche Öffnung aufweisen, die von außen bis in die Vertiefung reicht, in welcher das Verstellelement liegt. Beispielsweise ist die Öffnung durch einen Schlitz gebildet. Durch den Schlitz ist das Verstellelement in der Vertiefung zugänglich. Wird als Verstellelement eine Schraube verwendet, kann von der Seite ein Schraubenschlüssel durch den Schlitz geführt und die Schraube aus dem Gewinde gedreht werden. Üblicherweise wird eine Schraube hierzu gegen den Uhrzeigersinn gedreht. Das Verklotzungselement weist einen Grundkörper und ein Verstellelement auf, und die Lage des Verstellelementes ist gegenüber dem Grundkörper verstellbar und in mehreren Positionen gegenüber dem Grundkörper fixierbar. Das Verklotzungselement ist nach einer der beschriebenen Ausführungsformen ausgebildet.

Insgesamt erlaubt die Erfindung, innerhalb einer Pfosten-Riegel-Konstruktion eine Verglasung als aussteifendes Element zu berücksichtigen. Dies ermöglicht Gebäudefassaden mit großem Glasanteil, da weniger oder sogar keine anderen Aussteifungselemente zwischen den Pfosten und Riegeln erforderlich sind. Dabei kann das verwendete Verklotzungselement einfach und sicher montiert werden.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: eine schematische Seitenansicht einer Pfosten-Riegel-Konstruktion mit einem Verklotzungselement im unverspannten Zustand;
- Fig. 2: einen schematischen Querschnitt durch einen Riegel mit Verglasung mit einem Verklotzungselement im unverspannten Zustand;
- Fig. 3A: eine dreidimensionale Aufsicht auf eine Ausführungsform eines Verklotzungselementes;
- Fig. 3b: eine dreidimensionale Untersicht auf ein Verklotzungselement gemäß Fig. 3A;
- Fig. 4: eine schematische Seitenansicht einer Pfosten-Riegel-Konstruktion mit einem Verklotzungselement im verspannten Zustand;
- Fig. 5: einen schematischen Querschnitt durch einen Riegel mit Verglasung mit einem Verklotzungselement im verspannten Zustand;
- Fig. 6: eine schematische Darstellung einer Pfosten-Riegel-Konstruktion mit Verglasung und verschiedenen Verklotzungsmitteln.

Die Darstellung der Fig. 1 zeigt einen Ausschnitt aus einer Pfosten-Riegel-Konstruktion mit einem Pfosten 12 und einem Riegel 11, wobei die Darstellung lediglich schematisch zu verstehen ist, so dass sie insbesondere nicht maßstäblich ist. Der sich horizontal erstreckende Riegel 11 trifft in diesem Bereich auf den senkrecht verlaufenden Pfosten 12 und ist mit diesem verbunden. Der Pfosten 12 und der Riegel 11 bestehen aus Holz, insbesondere aus Brettschichtholz. Eine Pfosten-Riegel-Konstruktion weist mehrere solcher Verbindungsstellen auf, so dass sich insgesamt das Skelett eines Hauses bzw. einer Hausfassade ausbilden lässt. Zwischen den Pfosten und Riegeln wird eine Vielzahl von rechteckigen Bereichen gebildet, die mit einer Verglasung ausgefüllt und ausgesteift werden. Diese Aussteifung wird exemplarisch anhand der dargestellten Ecke beschrieben. In der Ecke zwischen dem Pfosten 12 und dem Riegel 11 ist der Eckbereich einer Verglasung 20 ersichtlich, die in ihrer Gesamtheit zwischen zwei Pfosten und wenigstens den Riegel 11 eingebracht ist. Bei der Verglasung 20 handelt es sich um eine Dreifachisolierverglasung, deren drei voneinander beabstandete Glasscheiben auch aus dem schematischen Schnitt der Fig. 2 zu entnehmen sind.

Über die so gebildete Ecke zwischen Pfosten 12 und Riegel 11 ist ein Flachwinkel 10 aus Stahl angebracht. Ein solcher Flachwinkel kann jedoch auch durch Furnierschichtholz mit oder ohne Stahleinlage gebildet werden. Dieser Flachwinkel 10 ist mit dem Pfosten 12 und dem Riegel 11 verschraubt bzw. über selbstbohrende Stabdübel verbunden. Alternativ können auch jegliche andere geeignete Verbindungsmittel verwendet werden. Dabei ist der Flachwinkel 10 in dem Holzmaterial des Pfostens 12 und des Riegels 11 aufgenommen, so dass er in der schematischen Darstellung der Fig. 1 gestrichelt dargestellt ist. Fig. 2 zeigt den Flachwinkel 10 innerhalb des Querschnitts des Riegels 11.

Die Verglasung 20 ist in diesem Eckbereich über zwei Verklotzungsmittel mit der Pfosten-Riegel-Konstruktion verbunden. Ein erstes Verklotzungsmittel an dem Pfosten 12 ist als Verklotzblock 50 ausgebildet, d.h. es handelt sich um einen üblichen Hartklotz aus Kunststoff. Dieser Verklotzblock 50 ist zwischen der Verglasung 20 und dem Pfosten 12 angebracht, wobei er mit einer Seite an einer schmalen Seitenkante des Flachwinkels 10 anliegt. Der Flachwinkel 10 bildet so ein Koppelbauteil zur Verbindung der Verglasung mit der Pfosten-Riegel-Konstruktion aus. Die Krafteinleitung vom Koppelelement in das Holz erfolgt über die Verschraubung des Flachwinkels 10 bzw. über selbstbohrende Stabdübel.

Der Riegel 11 ist über den Flachwinkel 10 ebenfalls mit der Verglasung verbunden, wobei die Krafteinleitung vom Koppelelement in das Holz des Riegels 11 auch hier über die Verschraubung des Flachwinkels 10 bzw. über selbstbohrende Stabdübel oder andere Verbindungsmittel erfolgt. Die Anbringung erfolgt jedoch über eine neue Art von Verklotzungsmittel, wobei ein Verklotzungselement 30 mit mehreren Verstellelementen verwendet wird. Die beiden Verstellelemente 41 und 42 werden durch Schrauben gebildet, die in einen Stützkörper 40 eingeschraubt sind, der in einen Grundkörper des Verstellelementes 30 eingelassen ist. Der Grundkörper des Verklotzungselementes 30 besteht aus einem Hartkunststoff, beispielsweise aus POM. Der Stützkörper 40 besteht hingegen aus einem Stahl, was auch für die Schrauben 41, 42 gilt.

Fig. 1 zeigt das Verklotzungselement 30 in einem Zustand, in dem es mit Spiel zwischen die Verglasung 20 und den Flachwinkel 10 eingebracht ist, es hat aber noch keine Verspannung stattgefunden. Das Verklotzungselement 30 ist somit im unverspannten Zustand gezeigt, was in Fig. 1 dadurch dargestellt ist, dass das Verklotzungselement 30 keinen Kontakt zur Verglasung 20 hat. Es könnte jedoch auch ohne Druck an der Verglasung 20 und/oder dem Flachwinkel 10 anliegen. Fig. 2 zeigt diesen unverspannten Zustand des Verklotzungselementes 30 in einem schematischen Querschnitt durch den Riegel 11. Ersichtlich ist der in einem Grundkörper des Verklotzungselementes 30 aufgenommene Stützkörper 40 mit einer Schraube 41.

Das Verklotzungselement 30 ist so zwischen der Verglasung 20 und dem Flachwinkel 10 positioniert, dass der Kopf der Schraube 42 unterhalb des Flachwinkels 10 liegt. Hierzu ist innerhalb des Riegels 11 eine Ausfräsung für die Verglasung und das Verklotzungselement 30 vorgesehen. Wenigstens das Verklotzungselement 30 ist so in das Material des Riegels 11 eingelassen. Ferner weist das Verklotzungselement 30 an seiner unteren Seite, d.h. an der Seite, die dem Flachwinkel 10 angewandt ist, einen Steg 36 auf. Dieser Steg 36 verläuft in der Ebene der Verglasung und erstreckt sich insbesondere entlang der mittleren Glasscheibe 23 der Verglasung. Bei Kontakt des Verklotzungselementes 30 mit der Verglasung 20 erfolgt dieser Kontakt daher über den Steg 36 an der mittleren Glasscheibe 23. Die äußere Glasscheibe 21 und die innere Glasscheibe 22 dienen nicht zum Lastabtrag, bieten aber Schutz für die mittlere Scheibe.

Um das Verklotzungselement 30 zwischen der Verglasung 20 und dem Flachwinkel 10 zu verspannen, werden die beiden Schrauben 41, 42 aus dem Stützkörper 40 herausgedreht. Dies erfolgt über eine manuelle Drehung der Schraubenköpfe mit einem Schraubenschlüssel. Der Schraubenschlüssel wird von der Seite in das Verklotzungselement 30 eingeführt, wofür wenigstens eine Öffnung vorgesehen ist. Fig. 3A zeigt eine dreidimensionale Aufsicht auf ein Verklotzungselement 30, während Fig. 3B eine entsprechende Untersicht zeigt. Der Grundkörper 31 des Verklotzungselementes 30 ist im Wesentlichen quaderförmig, wobei der plattenförmige Stützkörper 40 in eine Aussparung im Grundkörper 31 eingelassen ist.

An wenigstens einer Seitenfläche des Grundkörpers 31 ist eine Öffnung zur Durchführung eines Schraubenschlüssels vorgesehen. In der Ausführungsform der Fig. 3A sind an allen vier Seitenflächen schlitzförmige Öffnungen vorgesehen, wodurch sich in den Ecken des Grundkörpers 31 vier Eckblöcke 32, 33, 34 und 35 ausbilden. Ein Schlitz 37 verläuft im Einbauzustand des Verklotzungselementes 30 quer zur Verglasung 20, so dass die Schrauben 41, 42 durch diesen Schlitz hindurch mit einem Schraubenschlüssel gedreht werden können. Ein anderer Schlitz 38 verläuft im Einbauzustand des Verklotzungselementes 30 parallel zur Verglasung 20 und kann dazu genutzt werden, das Verklotzungselement 30 an einer Kante auszurichten.

Auf der den Eckblöcken 32, 33, 34 und 35 gegenüberliegenden Seite des Grundkörpers 31 steht ein Steg 36 ab. Dieser Steg 36 ist durchgehend ausgebildet, er kann jedoch auch durch eine Reihe von mehreren Blöcken gebildet sein. Werden die Schraubenköpfe der Schrauben 41, 42 gedreht, bewegen sich die Schrauben aus ihren Gewinden im Stützkörper 40, d.h. sie lösen sich. Liegen die Schraubenköpfe an dem Flachwinkel 10 an, bewegt sich der Steg 36 in Richtung mittlerer Glasscheibe 23 der Verglasung. Die Schrauben 41, 42 werden solange gedreht, bis das Verklotzungselement 30 fest zwischen dem Flachwinkel 10 und der Verglasung 20 eingespannt ist. Fig. 4 und Fig. 5 zeigen diesen verspannten Zustand.

Eine Verglasung ist zweckmäßigerweise mit mehreren Verklotzungsmitteln in einer Pfosten-Riegel-Konstruktion fixiert und verspannt. Diese Verklotzungsmittel sind vorzugsweise im Bereich der Ecken einer rechteckigen Verglasung positioniert, wobei eine Kombination aus festen Verklotzblöcken und verspannbaren Verklotzungselementen gemäß der Erfindung verwendet werden kann. Fig. 6 zeigt schematisch eine Verglasung 20, die in einer Pfosten-Riegel-Konstruktionen mit zwei Pfosten 12, 12' und zwei Riegeln 11, 11' angebracht ist. Für die Fixierung der Verglasung sind vier feste Verklotzblöcke zwischen der Verglasung und den Riegeln 11, 11' und Pfosten 12, 12' eingebracht, wobei ein Verklotzblock exemplarisch mit der Bezugsziffer 50 versehen ist. Ergänzend werden vier verspannbare Verklotzungselemente gemäß der Erfindung verwendet, von denen ein Verklotzungselement exemplarisch mit der Bezugsziffer 30 versehen ist. Die verspannbaren Verklotzungsmittel 30 sind durch schwarz ausgefüllte Rechtecke dargestellt, während die festen Verklotzblöcke 50 durch weiß ausgefüllte Rechtecke dargestellt sind.

Wie aus der Fig. 6 ersichtlich, werden verspannbare Verklotzungselemente 30 gemäß der Erfindung wenigstens in diagonal gegenüberliegenden Ecken der Verglasung 20 verwendet. So wird jeweils ein verspannbares Verklotzungselement in der oberen linken Ecke und der unteren rechten Ecke eingesetzt. Ergänzt wird die Fixierung in diesen Ecken durch jeweils einen festen Verklotzungsblock. Weitere verspannbare Verklotzungselemente können in der anderen oberen Ecke der Verglasung verwendet werden, d.h. in der oberen rechten Ecke. Hier werden ausschließlich verspannbare Verklotzungselemente eingebracht, während an der diagonal gegenüberliegenden Ecke, d.h. der linken unteren Ecke, ausschließlich feste Verklotzblöcke eingebracht sind. Auf diese Weise ist die Verglasung 20 oben und an einer Seite durch verspannbare Verklotzungsmittel fixiert, während sie unten und an der anderen Seite durch feste Verklotzblöcke fixiert ist.

### Bezugszeichenliste:

- 10: Koppelbauteil, Flachwinkel
- 11,11: Riegel
- 12,12': Pfosten
- 20: Verglasung, Dreifachisolierverglasung
- 21: Äußere Glasscheibe
- 22: Innere Glasscheibe
- 23: Mittlere Glasscheibe
- 30: Verklotzungselement
- 31: Grundkörper
- 32,33,34,35: Eckblock
- 36: Steg
- 37,38: Öffnung, Schlitz
- 40: Stützkörper
- 41,42: Verstellelement, Schraube
- 50: Verklotzblock

## Patentansprüche

1. Verbundkonstruktion, bestehend
- aus einer Verglasung (20),
- einer Pfosten-Riegel-Konstruktion,
- einem Koppelbauteil (10), das an der Pfosten-Riegel-Konstruktion angebracht ist, und wenigstens einem Verklotzungselement (30), das zwischen dem Koppelbauteil (10) und der Verglasung (20) angebracht ist, wobei die Verglasung (20) in einen Bereich zwischen zwei Pfosten (12) und wenigstens einem Riegel (11) eingebracht ist,
**dadurch gekennzeichnet, dass** das Verklotzungselement (30) einen Grundkörper (31) und ein Verstellelement (41;42) aufweist, und die Lage des Verstellelementes (41;42) gegenüber dem Grundkörper (31) verstellbar und in mehreren Positionen gegenüber dem Grundkörper (31) fixierbar ist, wobei das Verklotzungselement (30) durch eine Bewegung des Verstellelementes (41;42) von dem Grundkörper (31) weg zwischen dem Koppelbauteil (10) und der Verglasung (20) eingespannt ist.

2. Verbundkonstruktion nach Anspruch 1,
**dadurch gekennzeichnet, dass** das Verstellelement (41;42) das Koppelelement (10) kontaktiert, während der Grundkörper (31) des Verklotzungselementes (30) die Verglasung (20) kontaktiert.

3. Verbundkonstruktion nach einem der Ansprüche 1 und 2,
**dadurch gekennzeichnet, dass** die Verglasung (20) eine Dreifachisolierverglasung mit drei voneinander beabstandeten Glasscheiben (21;22;23) ist, und dass das Verklotzungselement (30) einen Steg (36) aufweist, der in der Ebene der Verglasung (20) verläuft und im Bereich der mittleren Glasscheibe (23) an der Verglasung anliegt.

4. Verbundkonstruktion nach einem der Ansprüche 1 bis 3,
**dadurch gekennzeichnet, dass** das Koppelbauteil (10) ein Flachprofil ist, welches an der Pfosten-Riegel-Konstruktion angebracht ist.

5. Verbundkonstruktion nach einem der Ansprüche 1 bis 4,
**dadurch gekennzeichnet, dass** das Koppelbauteil (10) ein Flachwinkel ist, der im Bereich der Verbindung zwischen einem Pfosten (12) und einem Riegel (11) der Pfosten-Riegei-Konstruktion an dem Pfosten (12) und dem Riegel (11) angebracht ist.

6. Verbundkonstruktion nach einem der Ansprüche 1 bis 5,
**dadurch gekennzeichnet, dass** das Verklotzungselement (41;42) einen Stützkörper (40) aufweist, an dem das Verstellelement (41;42) angebracht ist.

7. Verbundkonstruktion nach Anspruch 6,
**dadurch gekennzeichnet, dass** der Stützkörper (40) und der Grundkörper (31) aus unterschiedlichen Materialien bestehen.

8. Verbundkonstruktion nach Anspruch 7,
**dadurch gekennzeichnet, dass** der Stützkörper (40) aus einem Metall besteht, während der Grundkörper (31) aus einem Kunststoff, insbesondere aus Polyoxymethylen besteht.

9. Verbundkonstruktion nach einem der Ansprüche 1 bis 8,
**dadurch gekennzeichnet, dass** das Verklotzungselement (30) mehrere, insbesondere zwei Verstellelemente (41;42) aufweist.

10. Verbundkonstruktion nach einem der Ansprüche 6 bis 9,
**dadurch gekennzeichnet, dass** das Verstellelement (41;42) an dem Stützkörper (40) angebracht ist, und die Lage des Verstellelementes (41;42) gegenüber dem Stützkörper (40) verstellbar und in mehreren Positionen fixierbar ist.

11. Verbundkonstruktion nach einem der Ansprüche 1 bis 10,
**dadurch gekennzeichnet, dass** das Verstellelement (41;42) eine Schraube ist.

12. Verbundkonstruktion nach einem der Ansprüche 1 bis 11,
**dadurch gekennzeichnet, dass** das Verstellelement (41;42) innerhalb einer Vertiefung im Grundkörper (31) des Verklotzungselementes (30) liegt, und der Grundkörper (31) einen seitlichen Schlitz aufweist, durch den das Verstellelement (41;42) zugänglich ist.

## Claims

1. Composite construction, consisting
- of a glazing unit (20),
- a post-and-beam structure,
- a coupling component (10), which is mounted on the post-and-beam structure, and at least one fixing element (30), which is mounted between the coupling component (10) and the glazing unit (20),
- wherein the glazing unit (20) is introduced into a region between two posts (12) and at least one beam (11),
**characterized in that** the fixing element (30) has a basic body (31) and an adjusting element (41; 42) and the position of the adjusting element (41; 42) is adjustable in relation to the basic body (31) and is able to be fixed in a plurality of positions in relation to the basic body (31), wherein the fixing element (30) is clamped in between the coupling component (10) and the glazing unit (20) by means of a movement of the adjusting element (41; 42) away from the basic body (31).

2. Composite construction according to Claim 1, **characterized in that** the adjusting element (41; 42) contacts the coupling element (10), whereas the basic body (31) of the fixing element (30) contacts the glazing unit (20).

3. Composite construction according to either of Claims 1 and 2, **characterized in that** the glazing unit (20) is a triple insulating glazing unit having three glass panes (21; 22; 23) spaced apart from one another, and **in that** the fixing element (30) has a web (36), which runs in the plane of the glazing unit (20) and bears against the glazing unit in the region of the central glass pane (23).

4. Composite construction according to one of Claims 1 to 3,
**characterized in that** the coupling component (10) is a flat profile which is mounted on the post-and-beam structure.

5. Composite construction according to one of Claims 1 to 4,
**characterized in that** the coupling component (10) is a flat angle which is mounted on the post (12) and the beam (11) in the region of the connection between a post (12) and a beam (11) of the post-and-beam structure.

6. Composite construction according to one of Claims 1 to 5,
**characterized in that** the fixing element (41; 42) has a supporting body (40) on which the adjusting element (41; 42) is mounted.

7. Composite construction according to Claim 6,
**characterized in that** the supporting body (40) and the basic body (31) consist of different materials.

8. Composite construction according to Claim 7,
**characterized in that** the supporting body (40) consists of a metal, whereas the basic body (31) consists of a plastic, in particular of polyoxymethylene.

9. Composite construction according to one of Claims 1 to 8,
**characterized in that** the fixing element (30) has a plurality of, in particular two, adjusting elements (41; 42).

10. Composite construction according to one of Claims 6 to 9,
**characterized in that** the adjusting element (41, 42) is mounted on the supporting body (40), and the position of the adjusting element (41; 42) is adjustable in relation to the supporting body (40) and is able to be fixed in a plurality of positions.

11. Composite construction according to one of Claims 1 to 10,
**characterized in that** the adjusting element (41; 42) is a screw.

12. Composite construction according to one of Claims 1 to 11,
**characterized in that** the adjusting element (41; 42) is situated within a depression in the basic body (31) of the fixing element (30), and the basic body (31) has a lateral slot through which the adjusting element (41; 42) is accessible.

## Revendications

1. Construction composite, constituée
- un vitrage (20),
- d'une construction à poteau-traverse,
- d'un composant de couplage (10), qui est disposé sur la construction à poteau-traverse, et d'au moins un élément de calage (30), qui est disposé entre le composant de couplage (10) et le vitrage (20),
le vitrage (20) étant introduit dans une zone entre deux poteaux (12) et au moins une traverse (11),
**caractérisée en ce que** l'élément de calage (30) comprend un corps de base (31) et un élément de réglage (41 ; 42), et l'emplacement de l'élément de réglage (41 ; 42) par rapport au corps de base (31) peut être réglé et peut être fixé dans plusieurs positions par rapport au corps de base (31), l'élément de calage (30) étant encastré entre le composant de couplage (10) et le vitrage (20) par un mouvement de l'élément de réglage (41 ; 42) s'éloignant du corps de base (31).

2. Construction composite selon la revendication 1, **caractérisée en ce que** l'élément de réglage (41 ; 42) vient en contact avec l'élément de couplage (10), tandis que le corps de base (31) de l'élément de calage (30) vient en contact avec le vitrage (20).

3. Construction composite selon l'une quelconque des revendications 1 et 2, **caractérisée en ce que** le vitrage (20) est un vitrage isolant triple muni de trois vitres espacées les unes des autres (21 ; 22 ; 23), et **en ce que** l'élément de calage (30) comprend une entretoise (36), qui s'étend dans le plan du vitrage (20) et s'applique sur le vitrage dans la zone de la vitre centrale (23).

4. Construction composite selon l'une quelconque des revendications 1 à 3, **caractérisée en ce que** le composant de couplage (10) est un profilé plat, qui est disposé sur la construction à poteau-traverse.

5. Construction composite selon l'une quelconque des revendications 1 à 4, **caractérisée en ce que** le composant de couplage (10) est une équerre plate, qui est disposée sur le poteau (12) et la traverse (11) dans la zone de la liaison entre un poteau (12) et une traverse (11) de la construction à poteau-traverse.

6. Construction composite selon l'une quelconque des revendications 1 à 5, **caractérisée en ce que** l'élément de calage (41 ; 42) comprend un corps de soutien (40), sur lequel l'élément de réglage (41 ; 42) est disposé.

7. Construction composite selon la revendication 6, **caractérisée en ce que** le corps de soutien (40) et le corps de base (31) sont constitués de matériaux différents.

8. Construction composite selon la revendication 7, **caractérisée en ce que** le corps de soutien (40) est constitué d'un métal, tandis que le corps de base (31) est constitué d'une matière plastique, notamment de polyoxyméthylène.

9. Construction composite selon l'une quelconque des revendications 1 à 8, **caractérisée en ce que** l'élément de calage (30) comprend plusieurs, notamment deux, éléments de réglage (41 ; 42).

10. Construction composite selon l'une quelconque des revendications 6 à 9, **caractérisée en ce que** l'élément de réglage (41 ; 42) est disposé sur le corps de soutien (40), et l'emplacement de l'élément de réglage (41 ; 42) par rapport au corps de soutien (40) peut être réglé et peut être fixé dans plusieurs positions.

11. Construction composite selon l'une quelconque des revendications 1 à 10, **caractérisée en ce que** l'élément de réglage (41 ; 42) est une vis.

12. Construction composite selon l'une quelconque des revendications 1 à 11, **caractérisée en ce que** l'élément de réglage (41 ; 42) est situé à l'intérieur d'un creux dans le corps de base (31) de l'élément de calage (30), et le corps de base (31) comprend une fente latérale, au travers de laquelle l'élément de réglage (41 ; 42) est accessible.
